# FASCICULE DE BREVET EUROPEEN

(11) **EP 2 740 382 B1**
(45) Date de publication et mention de la délivrance du brevet: **28.10.2015**
(21) Numéro de dépôt: 12195553.8
(22) Date de dépôt: 04.12.2012
(51) Int. Cl.: A44C 5/14, A44C 5/24

(54) **Fermoir de bracelet comportant un dispositif de réglage de la longueur utile du bracelet**
Armbandverschluss, der eine Reguliervorrichtung der Nutzlänge des Armbands umfasst
Bracelet clasp comprising a device for adjusting the useful length of the bracelet

(43) Date de publication de la demande: 11.06.2014
(73) Titulaire: Omega SA, 2500 Biel/ Bienne 4 (CH)
(72) Inventeur: Kaltenrieder, Cédric, 2503 Bienne (CH); Catanese, Rocco, 2502 Bienne (CH)
(74) Mandataire: Ravenel, Thierry Gérard Louis

(56) Documents cités:
- EP-A1- 0 793 924
- EP-A1- 1 859 701
- CH-A5- 668 353
- US-A- 5 787 554

## Description

### Domaine technique

La présente invention concerne un fermoir pour bracelet du type comprenant des première et seconde extrémités libres, le fermoir comportant des premier et second organes de fixation du bracelet destinés à être rendus respectivement solidaires des première et seconde extrémités libres du bracelet, les organes de fixation étant mobiles l'un par rapport à l'autre entre au moins une position ouverte et une position fermée, de porter, dans laquelle ils sont plus proches l'un de l'autre que dans la position ouverte, pour fermer le bracelet et en définir une longueur utile. Le fermoir comporte au moins un organe de verrouillage agencé pour maintenir les organes de fixation du bracelet dans leur position fermée et au moins un organe de commande de l'organe de verrouillage agencé pour déverrouiller le fermoir en réponse à une action d'un utilisateur et passer de la position fermée à la position ouverte. En outre, le fermoir selon l'invention comporte un dispositif de réglage de la longueur utile du bracelet comprenant
un organe de réglage, portant le premier organe de fixation du bracelet, et
au moins un verrou susceptible de présenter un état par défaut fermé, dans lequel l'organe de réglage est fixe, et un état ouvert, dans lequel l'organe de réglage est libre de coulisser dans la direction de la longueur du bracelet, en référence au second organe de fixation du bracelet, pour modifier la longueur utile du bracelet.

La présente invention concerne également une montre-bracelet munie d'un tel fermoir.

### Etat de la technique

La problématique relative à la nécessité de prévoir un dispositif de réglage de la longueur utile d'un bracelet est bien connue.

D'une part, dans le cas de bracelets composés de maillon, il est possible que le poignet du porteur présente une circonférence dont la valeur est située entre deux configurations du bracelet différant l'une de l'autre d'un seul maillon. Cela est également le cas lorsqu'un bracelet en cuir caoutchouc ou analogues présente des perforations ne permettant pas un réglage suffisamment fin. Aussi, il est utile de prévoir un dispositif de réglage de la longueur utile du bracelet permettant un ajustement plus fin de la longueur du bracelet que le retrait ou l'ajout d'un maillon.

D'autre part, on sait également que la valeur de la circonférence du poignet varie en fonction des saisons, une valeur maximale étant généralement atteinte en été et une valeur minimale étant atteinte en hiver. Il est là encore préférable de prévoir un dispositif de réglage fin de la longueur utile du bracelet permettant au porteur du bracelet d'ajuster cette longueur pour améliorer le confort du bracelet au porter.

A titre d'exemple, la demande de brevet EP 09131060 A1 décrit un fermoir du type à boucle déployante comportant un capot présentant une série de paires de trous destinés à loger les extrémités d'une barrette de fixation d'un bracelet. Deux paires de trous adjacentes sont espacées d'une distance définissant un pas de réglage de la longueur utile du bracelet, pour répondre aux problèmes mentionnés ci-dessus.

Toutefois, l'ajustement de la longueur du bracelet correspondant est malaisé, en particulier parce qu'il ne peut être effectué sans l'utilisation d'un outil pointu. Non seulement, cette opération requiert une certaine dextérité mais, en outre, elle risque de conduire à des dommages au niveau du capot en cas de maladresse de la personne réalisant l'ajustement.

Pour éviter une telle situation, des dispositifs alternatifs ont déjà été divulgués, comme par exemple dans le brevet EP 0350785 B1 qui décrit un fermoir similaire au précédent mais comprenant en alternative un dispositif d'ajustement de la longueur utile du bracelet pouvant être manipulé sans outil. En effet, le fermoir décrit dans ce brevet est du type à boucle déployante comportant deux lames articulées entre elle au moyen d'une tige les traversant toutes deux, chacune des lames portant à son extrémité libre un organe de fixation à un bracelet. Une première lame porte un crochet destiné à s'engager dans un trou ménagé dans la seconde lame pour y coopérer avec une gâchette permettant de verrouiller le crochet et donc le fermoir dans un état fermé. La seconde lame comprend deux parties susceptibles de coulisser l'une par rapport à l'autre dans une certaine plage prédéfinie, définissant un pas d'ajustement de la longueur utile du bracelet. Une première de ses deux parties porte la charnière la reliant à la première lame tandis que la seconde partie porte la gâchette de verrouillage. Le trou dans lequel le crochet s'engage pour verrouiller le fermoir présente une longueur, suivant la direction longitudinale du bracelet, correspondant à la plage de coulissement entre les deux parties de la seconde lame. La gâchette présente une partie centrale définissant deux emplacements pour le crochet, suivant la direction longitudinale du bracelet, correspondant à deux longueurs utiles différentes du bracelet. Un organe de commande comprenant notamment un poussoir permet d'actionner la gâchette pour libérer le crochet et ouvrir le fermoir.

Ainsi, le fermoir décrit dans ce brevet nécessite d'être ouvert pour procéder à l'ajustement de sa longueur.

On pourra signaler qu'un inconvénient qui en résulte est la perte du réglage de la longueur du bracelet à chaque ouverture du fermoir. De ce fait, le porteur du bracelet doit veiller à chaque fermeture de son fermoir que le crochet est inséré du côté de la portion centrale de la gâchette correspondant à la longueur souhaitée pour le bracelet.

Des dispositifs de réglage comportant un organe de verrouillage spécifique ont également été proposés, en alternative, pour éviter ce type d'inconvénients.

La demande de brevet EP 1378185 A1 en fournit un exemple. Toutefois, ces dispositifs présentent généralement des constructions complexes et peu discrètes puisqu'elles peuvent comporter au moins un organe de commande associé au verrouillage du fermoir et au moins un organe de commande supplémentaire associé au verrouillage du dispositif de réglage.

Le document CH 668 353 décrit un fermoir conforme au préambule de la revendication 1 du brevet.

### Divulgation de l'invention

Un but principal de la présente invention est de pallier les inconvénients des fermoirs connus de l'art antérieur, en proposant un fermoir de bracelet comprenant un dispositif de réglage de la longueur utile du bracelet de structure simple, proposant préférablement un réglage stable, y compris lorsque le fermoir est ouvert, et de manipulation aisée.

A cet effet, la présente invention concerne plus particulièrement un fermoir de bracelet tel que défini par la revendication 1 du brevet.

Grâce à ces caractéristiques, le dispositif de réglage selon l'invention présente une structure discrète, puisqu'il est actionné par l'organe de commande déjà prévu pour déverrouiller le fermoir, bien qu'il soit distinct de l'organe de verrouillage du fermoir, ce qui permet en outre d'ajuster la longueur du bracelet même lorsque le fermoir est dans son état fermé.

De manière générale, on peut avantageusement prévoir que le déverrouillage du fermoir est associé à un déplacement de l'organe de commande d'une première amplitude d1, le déverrouillage de l'organe de réglage par le verrou étant associé à un déplacement de l'organe de commande d'une seconde amplitude d2, d1 étant inférieur à d2.

Ainsi, il est possible de déverrouiller le fermoir sans déverrouiller l'organe de réglage, ce qui garantit le maintien du réglage souhaité lors de l'ouverture du fermoir, contrairement au fermoir de l'art antérieur décrit plus haut.

Par ailleurs, l'organe de réglage comporte préférablement un bâti portant le premier organe de fixation du bracelet et au moins un doigt agencé pour coopérer avec le verrou, ce dernier comportant une plaquette, adjacente au bâti et dans laquelle est ménagée une fente, suivant la direction longitudinale du bracelet. La fente présente au moins deux crans susceptibles de coopérer avec le doigt dans l'état fermé du verrou, pour définir deux longueurs utiles respectives différentes du bracelet, tandis que le doigt est susceptible de coulisser dans la fente dans l'état ouvert du verrou pour passer d'un cran à l'autre et modifier la longueur utile du bracelet.

Selon une variante de réalisation préférée, le bâti comprend des parois supérieure et inférieure entre lesquelles est agencée la plaquette, le doigt présentant la forme d'une vis rendant solidaires entre elles les parois supérieure et inférieure.

On peut prévoir en outre que la paroi supérieure est formée par un capot comprenant une surface supérieure portant des parois latérales présentant
deux trous destinés à loger les extrémités d'une barrette de fixation d'un brin de bracelet, et
au moins une surface d'appui contre laquelle la paroi inférieure est maintenue au moyen de la vis.

On peut également prévoir que l'organe de commande comprend un poussoir susceptible d'être déplacé suivant une direction sensiblement perpendiculaire à la direction longitudinale du bracelet, en réponse à une action de l'utilisateur, et que le verrou est solidaire du poussoir.

De manière générale, on peut prévoir que le fermoir comporte un organe de commande supplémentaire, les organes de commande étant similaires et symétriques en référence à la direction longitudinale du bracelet et, que le dispositif de réglage comporte
un verrou supplémentaire associé à l'organe de commande supplémentaire, les verrous étant similaires et symétriques en référence à la direction longitudinale du bracelet, et
un doigt supplémentaire associé au verrou supplémentaire.

Selon un mode de réalisation préféré, le fermoir est du type à boucle déployante comportant au moins deux lames articulées entre elles, dont une première lame comprend deux montants, symétriques en référence à la direction longitudinale du bracelet, insérés dans un évidement complémentaire de la seconde lame pour placer le fermoir dans sa position fermée, par rapprochement momentanée des montants contre des moyens de rappel élastiques, le bord latéral extérieur de chacun des montants coopérant avec le bord intérieur correspondant de l'évidement pour définir un organe de verrouillage du fermoir. On peut alors avantageusement prévoir que chacun des montants de la première lame porte l'un des poussoirs et l'un des verrous. Chaque lame peut être réalisée d'une seule pièce avec le poussoir et le verrou correspondants.

De manière générale, on peut également prévoir que le dispositif de réglage comprend au moins un organe élastique exerçant une force sur le ou les verrous tendant à le ou les maintenir dans son ou leur état fermé.

Dans ce cas, le dispositif de réglage comprend préférablement un organe intermédiaire, de position fixe en référence au verrou et, présentant une surface d'appui pour une extrémité de l'organe élastique.

Le dispositif de réglage peut également comprendre un cliquet à bille associé à au moins deux creusures complémentaires et agencées pour indexer au moins deux configurations correspondant à deux longueurs utiles différentes du bracelet. Le cliquet à bille peut alors être porté par l'organe intermédiaire. Dans ce cas, les creusures peuvent être ménagées dans la paroi supérieure du dispositif de réglage.

### Brève description des dessins

D'autres caractéristiques et avantages de la présente invention apparaîtront plus clairement à la lecture de la description détaillée de modes de réalisation préférés qui suit, faite en référence aux dessins annexés donnés à titre d'exemples non limitatifs et dans lesquels:
- la figure 1 représente une vue générale en perspective simplifiée d'un fermoir de bracelet selon un mode de réalisation préféré de la présente invention, alors qu'il est fermé;
- la figure 2 représente une vue en perspective partiellement éclatée du fermoir de la figure 1, alors qu'il est ouvert;
- la figure 3 représente une vue en coupe simplifiée d'un détail de construction du fermoir de la figure 1 dans une première configuration;
- la figure 4 représente une vue similaire à celle de la figure 3, dans une seconde configuration du fermoir;
- la figure 5 représente une vue en perspective éclatée d'un fermoir de bracelet selon une variante de réalisation préférée de la présente invention, alors qu'il est fermé;
- la figure 6 représente une vue en coupe simplifiée d'un détail de construction du fermoir de la figure 5, et
- la figure 7 représente une vue en coupe longitudinale du fermoir de la figure 5.

### Mode(s) de réalisation de l'invention

Le fermoir illustré à titre non limitatif sur les figures correspond à un mode de réalisation préféré de la présente invention. Plus précisément, le fermoir 1 est du type à boucle déployante et est destiné à fermer un bracelet de pièce d'horlogerie.

Tel que cela ressort plus particulièrement de la figure 1, le fermoir 1 comporte une première lame 2 articulée sur une seconde lame 4 au moyen d'une tige 6, composée ici d'un axe riveté sur la lame 4, de manière illustrative non limitative. Chacune des lames présente une forme allongée suivant la direction longitudinale du bracelet et légèrement incurvée pour mieux épouser la forme du poignet d'un porteur.

La première lame 2 comprend deux montants 8 agencés en contact l'un avec l'autre à leur extrémité située du côté de la tige 6 et, présentant chacun une découpe telle qu'ils ne sont pas en contact l'un avec l'autre sur la plus grande partie de leur longueur.

Chacun des montants 8 porte une extension 10, à proximité de son extrémité éloignée de la tige 6, s'étendant suivant une direction perpendiculaire à la direction longitudinale du bracelet, pour former un poussoir définissant un organe de commande permettant de déverrouiller le fermoir, tel que cela ressortira de la description détaillée de la figure 2.

Par ailleurs, l'extrémité libre de la première lame 2 porte un dispositif 12 de réglage de la longueur utile du bracelet destiné à être associé au fermoir 1.

Le dispositif 12 de réglage comprend un capot 14 présentant une paroi supérieure 16 portant des parois latérales 18. Les parois latérales 18 sont munies de deux trous permettant de loger une extrémité d'une barrette 20 de fixation d'un brin de bracelet, de manière conventionnelle.

La figure 2 représente une vue en perspective éclatée du fermoir 1, alors qu'il est ouvert.

Il ressort de la figure 2 que la seconde lame 4 comprend deux bras 22 reliés par un montant transversal 24 dans leur région centrale. Les bras 22 se prolongent par des portions coudées 26 portant une plaque de fixation 28 d'un brin de bracelet, décalée par rapport à la direction générale des bras 22 pour définir un passage pour le brin de bracelet.

La plaque de fixation 28 présente une pluralité de trous 30, régulièrement espacés les uns des autres et, permettant la mise en place d'un pied-vis 32 à tête ronde, destiné à être engagé dans un trou du bracelet pour assurer la fixation de ce dernier au fermoir, une vis (non visible étant vissée dans le pied-vis 32). Chaque portion coudée 26 présente en outre une petite patte 34 destinée à améliorer le maintien du brin de bracelet une fois qu'il est mis en place sur le fermoir 1. Le montant transversal 24 porte un clou 36, ou une vis, optionnel, destiné à être engagé dans un autre trou du bracelet pour améliorer encore plus son maintien sur le fermoir. La vis 32 peut être placée dans un trou 30 ou un autre pour définir un écart, entre elle et le clou 36, correspondant à un nombre entier de pas des trous ménagés dans le brin de bracelet.

L'espace entre les bras 22 de la seconde lame 4 définit un évidement permettant de loger la première lame 2 dans l'état fermé du fermoir 1, de manière connue.

Des moyens de verrouillage conventionnels sont prévus pour assurer le maintien de l'état fermé du fermoir. Les bords extérieurs des montants 8 comprennent des surépaisseurs 38, à proximité des poussoirs 10, destinées à coopérer avec les bords intérieurs de la seconde lame 4, au niveau de l'évidement, par frottement. En particulier, chaque bord intérieur de la seconde lame présente un creux 40 dans lequel la surépaisseur correspondante de la première lame 2 est engagée lorsque le fermoir est fermé. La découpe réalisée dans chacun des montants 8 dégage un espace leur permettant de se rapprocher contre des moyens de rappel élastique lors du verrouillage du fermoir ou lorsque les poussoirs 10 sont actionnés pour dégager les surépaisseurs 38 des creux 40 pour ouvrir le fermoir.

La demande de brevet EP 09131060 A1 mentionnée précédemment décrit en détail un fermoir de ce type et l'homme du métier pourra s'y reporter en cas de besoin.

Chaque poussoir 10 se prolonge par un verrou 42 du dispositif de réglage de la longueur utile du bracelet.

Chaque verrou 42 comprend une plaquette 44 présentant une fente 46 orientée suivant la direction longitudinale du bracelet et présentant deux crans 48 à ses extrémités.

Les verrous sont conformés de manière à définir entre eux un évidement 50 en forme de T, destiné à coopérer avec un organe intermédiaire 52, pour assurer le maintien de ce dernier en référence aux verrous 42.

Une première fonction de l'organe intermédiaire 52 est de présenter des surfaces d'appui pour une première extrémité de ressorts 54 dont la seconde extrémité est en appui contre la plaquette 44 correspondante, ces ressorts étant agencés pour maintenir les verrous 42 dans leur état fermé, comme cela ressortira plus loin de la description détaillée des figures 3 et 4.

Une seconde fonction de l'organe intermédiaire est de jouer le rôle d'entretoise pour améliorer la stabilité structurelle du dispositif de réglage.

En effet, il ressort de la figure 2 que le bâti du dispositif de réglage comporte une paroi inférieure 56 rendue solidaire de la paroi supérieure 16 du capot 14 au moyen de deux vis 58. Aussi, la paroi supérieure 16 et l'organe intermédiaire 52 présentent des surfaces d'appui respectives contre lesquelles est agencée la paroi inférieure 56, améliorant ainsi la stabilité de l'assemblage correspondant.

Les vis 58 sont agencées au travers des fentes 46 ainsi qu'au travers de fentes 60 adaptées, ménagées dans l'organe intermédiaire 52.

Les verrous 42 sont ainsi agencés entre les parois inférieure 56 et supérieure 16 en y étant captifs du fait de la coopération des fentes 46 avec les vis 58.

Le fonctionnement du dispositif de réglage selon la présente invention va maintenant être exposé en relation avec les figures 3 et 4 qui représentent des vues en coupe simplifiées similaires du dispositif de réglage, suivant un plan moyen, dans des première et seconde configurations respectives.

Plus précisément, la figure 3 correspond à la configuration longue du fermoir, c'est à dire dans laquelle la longueur utile du bracelet est la plus grande tandis que la figure 4 correspond à sa configuration courte, c'est à dire dans laquelle la longueur utile du bracelet est la plus courte.

Sur chacune de ces figures, la moitié supérieure illustre un premier verrou 42 dans son état fermé, tandis que la moitié inférieure illustre le second verrou 42 dans son état ouvert.

Lorsque les poussoirs 10 sont libres, la forme au repos des montants 8, assistée par l'action des ressorts 54, maintient chaque verrou 42 dans une position écartée correspondant à l'état fermé.

Dans cette configuration, chacune des vis 58 est située dans l'un des crans 48 et le bâti ne peut pas se déplacer dans la direction longitudinale du bracelet en référence aux verrous 42.

Lorsque les poussoirs 10 sont actionnés, les verrous 42 se rapprochent l'un de l'autre pour passer dans leur état ouvert (moitiés inférieures des figures 3 et 4).

Les crans 48 se décalent au cours de cette opération, les vis 58 se trouvant de ce fait dans l'axe des fentes 46 et donc capables de coulisser le long des fentes pour se positionner en regard d'un cran 48 ou l'autre, en fonction des besoins. Ainsi, lorsqu'un utilisateur actionne les poussoirs 10 pour placer les verrous 42 dans leur état ouvert, il peut ensuite manipuler le capot 14 pour le déplacer suivant la direction longitudinale du bracelet pour modifier la longueur utile de ce dernier. Lorsque les vis 58 se trouvent à nouveau en regard de l'un des crans 48, les montants 8 reprennent leur forme au repos, en l'absence d'une action de l'utilisateur sur les poussoirs 10, par élasticité et action simultanée des ressorts 54. Cette action implique le retour des verrous 42 dans leur état fermé et donc le verrouillage de l'organe de réglage, ce dernier comportant le capot 16 associé à la paroi inférieure 56 ainsi que les vis 58.

En comparant les figures 3 et 4, on constate que dans la configuration de la figure 3, en supposant qu'un bracelet soit assemblé au fermoir 1, la longueur des portions superposées des brins du bracelet est inférieure à cette longueur dans la configuration de la figure 4, ce qui signifie que la configuration de la figure 3 correspond à une longueur utile du bracelet plus importante que celle de la figure 4.

Il ressort par ailleurs d'une comparaison des moitiés inférieure et supérieure de la figure 3 qu'une première amplitude d1 de déformation des montants 8 permet de déverrouiller le fermoir 1 tandis qu'une seconde amplitude de déformation d2 des montants 8, supérieure à la première amplitude d1, est nécessaire pour libérer les vis 58 et leur permettre de coulisser dans les fentes 56. Ainsi, il est possible, de manière préférée, de prévoir par construction que le fermoir 1 peut être ouvert sans que le réglage réalisé au niveau du dispositif de réglage selon la présente invention ne soit modifié.

Par ailleurs, cette caractéristique particulière permet également d'ajuster la longueur du fermoir lorsque ce dernier est ouvert tout en conservant ensuite ce réglage, de manière avantageuse.

Les figures 5 à 7 illustrent une variante de réalisation du fermoir qui vient d'être décrit. Pour simplifier le présent exposé, les éléments identiques à ceux du mode de réalisation qui a été décrit portent les mêmes références numériques et, seules les caractéristiques qui diffèrent seront décrites en détail.

La figure 5 représente un fermoir 100 dans sa configuration fermée, dans une vue en perspective éclatée, celui-ci présentant une structure générale identique à celle du fermoir 1.

Le fermoir 100 se distingue du fermoir 1 principalement par la structure de son dispositif de réglage 112 de la longueur utile du bracelet.

Le dispositif de réglage 112 comporte deux verrous 142 solidaires des montants 108 de la première lame 102 du fermoir 100, des poussoirs 110 étant également prévus tant pour l'ouverture du fermoir que pour faire passer les verrous 142 de leur état fermé à leur état ouvert.

Un organe intermédiaire 152 est agencé entre les parois inférieure 156 et supérieure 116 du dispositif de réglage, en étant retenu suivant la direction longitudinale du bracelet par une excroissance 162 ménagée sur chacun des verrous 142.

Outre les fonctions déjà décrites en relation avec l'organe intermédiaire 52, l'organe intermédiaire 152 porte un cliquet à bille 164 destiné à assurer une indexation des différentes configurations de réglage possibles.

Il apparaît également de la figure 5 que la paroi supérieure 116 est munie de creusures 166 destinées à coopérer avec la bille du cliquet à bille 164.

L'agencement du dispositif de réglage 112 est plus clairement visible sur la figure 6 qui en représente une vue en coupe transversale suivant un plan moyen.

L'organe intermédiaire 152 comprend une petite patte 168 définissant deux surfaces d'appui pour les premières extrémités de ressorts 154 agissant sur les verrous 142 de manière à les maintenir dans leur état fermé.

La figure 7 représente le fermoir 100 dans une vue en coupe longitudinale et permet de mieux illustrer comment le cliquet à bille 164 coopère avec la paroi supérieure 116 du capot 114 pour indexer les différentes positions de réglage possibles pour le fermoir 100.

Le fermoir 100 est représenté dans sa configuration longue sur la figure 7. Il ressort des explications qui précèdent que si le capot 114 est déplacé vers la gauche de la figure, le bracelet (non représenté) est raccourci.

Il ressort du présent exposé que le fermoir selon la présente invention comprend un dispositif de réglage de la longueur utile du bracelet de structure et de manipulation simples, tout en conservant une esthétique discrète et un encombrement réduit.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple les formes spécifiquement illustrées et décrites pour les lames ou encore leur mode de coopération permettant d'assurer le verrouillage du fermoir. En effet, à titre d'exemple, il est possible de mettre en oeuvre en alternative un organe de verrouillage de type crochet et gâchette, tel que décrit dans le brevet EP 0350785 B1 cité plus haut en relation avec un fermoir ajustable répondant aux caractéristiques de la présente invention.

L'homme du métier ne rencontrera pas de difficulté particulière pour adapter le contenu de la présente divulgation à ses propres besoins et mettre en oeuvre un fermoir, notamment pour pièce d'horlogerie, sans sortir du cadre de la présente invention. On notera par exemple que l'adaptation du présent enseignement pour la construction d'une boucle déployante de structure différente à celle illustrée et décrite ne posera pas de difficulté particulière à l'homme du métier.

Par ailleurs, le fermoir selon la présente invention n'est pas non plus limité à la mise en oeuvre de deux positions de réglage de la longueur utile du bracelet. En effet, l'homme du métier ne rencontrera pas non plus de difficulté particulière pour adapter le présent enseignement pour mettre en oeuvre un fermoir présentant un nombre supérieur de positions de réglage possibles.

## Revendications

1. Fermoir (1, 100) pour bracelet du type comprenant des première et seconde extrémités libres, le fermoir comportant
des premier et second organes de fixation (20, 32) du bracelet destinés à être rendus respectivement solidaires desdites première et seconde extrémités libres du bracelet, lesdits organes de fixation (20, 32) étant mobiles l'un par rapport à l'autre entre au moins une position ouverte et une position fermée, de porter, dans laquelle ils sont plus proches l'un de l'autre que dans la position ouverte, pour fermer le bracelet et en définir une longueur utile,
au moins un organe de verrouillage (38, 40) agencé pour maintenir lesdits organes de fixation (20, 32) du bracelet dans leur position fermée,
au moins un organe de commande (10) dudit organe de verrouillage (20, 32) agencé pour déverrouiller le fermoir (1, 100) en réponse à une action d'un utilisateur et passer de ladite position fermée à ladite position ouverte,
un dispositif de réglage (12, 112) de la longueur utile du bracelet comprenant
un organe de réglage (16, 56, 58), portant ledit premier organe de fixation (20) du bracelet, et
au moins un verrou (42, 142) susceptible de présenter un état par défaut fermé, dans lequel ledit organe de réglage (14, 16, 56, 58) est fixe, et un état ouvert, dans lequel ledit organe de réglage (14, 16, 56, 58) est libre de coulisser dans la direction de la longueur du bracelet, en référence audit second organe de fixation (32) du bracelet, pour modifier la longueur utile du bracelet,
dans lequel ledit dispositif de réglage (12, 112) est distinct dudit organe de verrouillage (38, 40) et, **en ce que** ledit verrou (42, 142) est agencé pour passer de son état fermé à son état ouvert par action de l'utilisateur sur ledit organe de commande (10) de l'organe de verrouillage (38, 40), de telle manière que ledit organe de réglage (14, 16, 56, 58) est susceptible d'être déplacé indépendamment de l'état ouvert ou fermé du fermoir, ledit fermoir étant **caractérisé en ce que** ledit organe de réglage comporte un bâti (14) portant ledit premier organe de fixation (20) du bracelet et au moins un doigt (58) agencé pour coopérer avec ledit verrou (42, 142), ce dernier comportant une plaquette (44), adjacente audit bâti et dans laquelle est ménagée une fente (46), suivant la direction longitudinale du bracelet, ladite fente (46) présentant au moins deux crans (48) susceptibles de coopérer avec ledit doigt (58) dans l'état fermé dudit verrou (42, 142), pour définir deux longueurs utiles respectives différentes du bracelet, tandis que ledit doigt (58) est susceptible de coulisser dans ladite fente (46) dans l'état ouvert dudit verrou (42, 142) pour passer d'un cran (48) à l'autre et modifier la longueur utile du bracelet.

2. Fermoir (1, 100) selon la revendication 1, **caractérisé en ce que** ledit bâti comprend des parois supérieure (16) et inférieure (56) entre lesquelles est agencée ladite plaquette (44), ledit doigt (58) présentant la forme d'une vis rendant solidaires entre elles lesdites parois supérieure et inférieure (16, 56).

3. Fermoir (1, 100) selon la revendication 2, **caractérisé en ce que** ladite paroi supérieure (16) est formée par un capot (14) comprenant une surface supérieure portant des parois latérales (18) présentant
deux trous destinés à loger les extrémités d'une barrette (20) de fixation d'un brin de bracelet, et
au moins une surface d'appui contre laquelle ladite paroi inférieure (56) est maintenue au moyen de ladite vis (58).

4. Fermoir (1, 100) selon l'une quelconque des revendications 1 à 3, **caractérisé en ce que** ledit organe de commande comprend un poussoir (10) susceptible d'être déplacé suivant une direction sensiblement perpendiculaire à la direction longitudinale du bracelet, en réponse à une action de l'utilisateur, et **en ce que** ledit verrou (42, 142) est solidaire dudit poussoir (10).

5. Fermoir (1, 100) selon la revendication 4, **caractérisé en ce qu'**il comporte un organe de commande (10) supplémentaire, lesdits organes de commande (10) étant similaires et symétriques en référence à la direction longitudinale du bracelet et, **en ce que** ledit dispositif de réglage (12, 112) comporte
un verrou (42, 142) supplémentaire associé audit organe de commande (10) supplémentaire, lesdits verrous (42, 142) étant similaires et symétriques en référence à la direction longitudinale du bracelet, et
un doigt (58) supplémentaire associé audit verrou (42, 142) supplémentaire.

6. Fermoir (1, 100) selon la revendication 5, du type à boucle déployante comportant au moins deux lames (2, 4) articulées entre elles, dont une première lame (2) comprend deux montants (8), symétriques en référence à la direction longitudinale du bracelet, insérés dans un évidement sensiblement complémentaire de la seconde lame (4) pour placer le fermoir dans sa position fermée, par rapprochement momentanée desdits montants (8) contre des moyens de rappel élastiques (54), le bord latéral extérieur de chacun desdits montants (8) coopérant avec le bord intérieur correspondant dudit évidement pour définir un organe de verrouillage (38, 40) du fermoir, **caractérisé en ce que**
chacun desdits montants (8) porte l'un desdits poussoirs (10) et l'un desdits verrous (42, 142).

7. Fermoir (1, 100) selon la revendication 6, **caractérisé en ce que** chacun desdits montants (8) est formé d'une pièce avec ledit poussoir (10) et ledit verrou (42, 142) correspondant.

8. Fermoir (1, 100) selon l'une quelconque des revendications précédentes, **caractérisé en ce que** ledit dispositif de réglage (12, 112) comprend au moins un organe élastique (54, 154) exerçant une force sur ledit ou lesdits verrous (42, 142) tendant à le ou les maintenir dans son ou leur état fermé.

9. Fermoir (1, 100) selon la revendication 8, **caractérisé en ce que** ledit dispositif de réglage (12, 112) comprend un organe intermédiaire (52, 152), de position fixé en référence audit verrou (42, 142) et, présentant une surface d'appui pour une extrémité dudit organe élastique (54, 154).

10. Fermoir (100) selon l'une quelconque des revendications précédentes, **caractérisé en ce que** ledit dispositif de réglage (112) comprend en outre un cliquet à bille (164) associé à au moins deux creusures (166) sensiblement complémentaires agencés pour indexer au moins deux configurations du dispositif de réglage (112) correspondant à deux longueurs utiles différentes du bracelet.

11. Fermoir (100) selon les revendications 9 et 10, **caractérisé en ce que** ledit cliquet à bille (164) est porté par ledit organe intermédiaire (152).

12. Fermoir (100) selon les revendications 2 et 11, **caractérisé en ce que** lesdites creusures (166) sont ménagées dans ladite paroi supérieure (116) dudit dispositif de réglage (112).

13. Fermoir (1, 100) selon l'une quelconque des revendications précédentes, **caractérisé en ce que** son déverrouillage est associé à un déplacement dudit organe de commande (10) d'une première amplitude d1, le déverrouillage dudit organe de réglage (14, 16, 56, 58) par ledit verrou (42) étant associé à un déplacement dudit organe de commande (10) d'une seconde amplitude d2, d1 étant inférieur à d2.

14. Montre-bracelet comportant un bracelet muni d'un fermoir (1, 100) selon l'une quelconque des revendications précédentes.

## Patentansprüche

1. Schließe (1, 100) für Armband des Typs, der ein erstes und ein zweites freies Ende aufweist, wobei die Schließe Folgendes umfasst:
ein erstes und ein zweites Befestigungsorgan (20, 32) des Armbandes, die dazu vorgesehen sind, an dem ersten bzw. dem zweiten freien Ende des Armbandes befestigt zu werden, wobei die Befestigungsorgane (20, 32) relativ zueinander zwischen wenigstens einer geöffneten Position und einer geschlossenen Trageposition, in der sie sich näher beieinander befinden als in der geöffneten Position, um das Armband zu schließen und um eine Nutzlänge zu definieren, beweglich sind,
wenigstens ein Verriegelungsorgan (38, 40), das dafür ausgelegt ist, die Befestigungsorgane (20, 32) des Armbandes in ihrer geschlossenen Position zu halten,
wenigstens ein Steuerorgan (10) für das Verriegelungsorgan (20, 32), das dafür ausgelegt ist, die Schließe (1, 100) in Reaktion auf eine Betätigung eines Anwenders zu entriegeln und von der geschlossenen Position in die geöffnete Position überzugehen,
eine Einstellvorrichtung (12, 112) für die Nutzlänge des Armbandes, die umfasst:
ein Einstellorgan (16, 56, 58), das das erste Befestigungsorgan (20) des Armbandes trägt, und
wenigstens einen Riegel (42, 142), der einen geschlossenen Normalzustand einnehmen kann, in dem das Einstellorgan (14, 16, 56, 58) fest ist, und einen geöffneten Zustand einnehmen kann, in dem das Einstellorgan (14, 16, 56, 58) in Längsrichtung des Armbandes in Bezug auf das zweite Befestigungsorgan (32) des Armbandes frei gleiten kann, um die Nutzlänge des Armbandes zu verändern,
wobei die Einstellvorrichtung (12, 112) von dem Verriegelungsorgan (38, 40) verschieden ist und der Riegel (42, 142) dafür ausgelegt ist, von seinem geschlossenen Zustand in seinen geöffneten Zustand durch Einwirkung des Anwenders auf das Steuerorgan (10) des Verriegelungsorgans (38, 40) übergehen kann, derart, dass das Einstellorgan (14, 16, 56, 58) unabhängig von dem geöffneten oder geschlossenen Zustand der Schließe verlagert werden kann, wobei die Schließe **dadurch gekennzeichnet ist, dass** das Einstellorgan ein Tragelement (14) umfasst, das das erste Befestigungsorgan (20) des Armbandes und wenigstens einen Zapfen (58), der dafür ausgelegt ist, mit dem Riegel (42, 142) zusammenzuwirken, trägt, wobei dieser Letztere eine Platte (44) in der Nähe des Tragelements aufweist, in der ein Schlitz (46) in Längsrichtung des Armbandes ausgespart ist, wobei der Schlitz (46) wenigstens zwei Kerben (48) aufweist, die mit dem Zapfen (58) im geschlossenen Zustand des Riegels (42, 142) zusammenwirken können, um zwei verschiedene Nutzlängen des Armbandes zu definieren, während der Zapfen (58) in dem Schlitz (46) im geöffneten Zustand des Riegels (42, 142) gleiten kann, um von einer Kerbe (48) zur anderen überzugehen und die Nutzlänge des Armbandes zu verändern.

2. Schließe (1, 100) nach Anspruch 1, **dadurch gekennzeichnet, dass** das Tragelement eine obere Wand (16) und eine untere Wand (56) umfasst, zwischen denen die Platte (44) angeordnet ist, wobei der Zapfen (58) die Form einer Schraube besitzt, die die obere Wand und die untere Wand (16, 56) aneinander befestigt.

3. Schließe (1, 100) nach Anspruch 2, **dadurch gekennzeichnet, dass** die obere Wand (16) durch eine Kappe (14) gebildet ist, die eine obere Oberfläche aufweist, die Seitenwände (18) trägt, die Folgendes aufweisen:
zwei Löcher, die dazu vorgesehen sind, die Enden eines Befestigungsstegs (20) eines Zweigs des Armbandes aufzunehmen, und
wenigstens eine Abstützoberfläche, gegen die die untere Wand (56) mittels der Schraube (58) gehalten wird.

4. Schließe (1, 100) nach einem der Ansprüche 1 bis 3 **dadurch gekennzeichnet, dass** das Steuerorgan einen Drücker (10) umfasst, der in einer zu der Längsrichtung des Armbandes im Wesentlichen senkrechten Richtung in Reaktion auf einen Eingriff des Anwenders verlagert werden kann, und dass der Riegel (42, 142) mit dem Drücker (10) fest verbunden ist.

5. Schließe (1, 100) nach Anspruch 4, **dadurch gekennzeichnet, dass** sie ein zusätzliches Steuerorgan (10) umfasst, wobei die Steuerorgane (10) ähnlich und in Bezug auf die Längsrichtung des Armbandes symmetrisch sind, und dass die Einstellvorrichtung (12, 112) Folgendes umfasst:
einen zusätzlichen Riegel (42, 142), der dem zusätzlichen Steuerorgan (10) zugeordnet ist, wobei die Riegel (42, 142) ähnlich und in Bezug auf die Längsrichtung des Armbandes symmetrisch sind, und
einen zusätzlichen Zapfen (58), der dem zusätzlichen Riegel (42, 142) zugeordnet ist.

6. Schließe (1, 100) nach Anspruch 5, des Typs aufklappbare Spange, die wenigstens zwei Plättchen (2, 4) umfasst, die aneinander angelenkt sind, wobei ein erstes Plättchen (2) zwei Stützen (8) aufweist, die in Bezug auf die Längsrichtung des Armbandes symmetrisch sind und in eine im Wesentlichen komplementäre Aussparung des zweiten Plättchens (4) eingesetzt sind, um die Schließe in ihre geschlossene Position zu versetzen, indem die Stützen (8) kurzzeitig an elastische Rückstellmittel (54) angenähert werden, wobei der äußere seitliche Rand jeder der Stützen (8) mit dem entsprechenden inneren Rand der Aussparung zusammenwirkt, um ein Verriegelungsorgan (38, 40) der Schließe zu definieren, **dadurch gekennzeichnet, dass**
jede der Stützen (8) einen der Drücker (10) und einen der Riegel (42, 142) trägt.

7. Schließe (1, 100) nach Anspruch 6, **dadurch gekennzeichnet, dass** jede der Stützen (8) einteilig mit dem entsprechenden Drücker (10) und dem entsprechenden Riegel (42, 142) gebildet ist.

8. Schließe (1, 100) nach einem der vorhergehenden Ansprüche, **dadurch gekennzeichnet, dass** die Einstellvorrichtung (12, 112) wenigstens ein elastisches Organ (54, 154) umfasst, das auf den oder die Riegel (42, 142) eine Kraft ausübt, die bestrebt ist, ihn oder sie in seinem bzw. ihrem geschlossenen Zustand zu halten.

9. Schließe (1, 100) nach Anspruch 8, **dadurch gekennzeichnet, dass** die Einstellvorrichtung (12, 112) ein Zwischenorgan (52, 152) mit fester Position in Bezug auf den Riegel (42, 142) umfasst, das eine Abstützoberfläche für ein Ende des elastischen Organs (54, 154) aufweist.

10. Schließe (100) nach einem der vorhergehenden Ansprüche, **dadurch gekennzeichnet, dass** die Einstellvorrichtung (112) außerdem eine Kugelhemmung (164) umfasst, der wenigstens zwei im Wesentlichen komplementäre Kehlen (166) zugeordnet sind, die dafür ausgelegt sind, wenigstens zwei Konfigurationen der Einstellvorrichtung (112), die zwei verschiedenen Nutzlängen des Armbandes entsprechen, zu indexieren.

11. Schließe (100) nach den Ansprüchen 9 und 10, **dadurch gekennzeichnet, dass** die Kugelhemmung (164) von dem Zwischenorgan (152) getragen wird.

12. Schließe (100) nach den Ansprüchen 2 und 11, **dadurch gekennzeichnet, dass** die Kehlen (166) in der oberen Wand (116) der Einstellvorrichtung (112) ausgespart sind.

13. Schließe (1, 100) nach einem der vorhergehenden Ansprüche, **dadurch gekennzeichnet, dass** ihrer Entriegelung eine Verlagerung des Steuerorgans (10) mit einer ersten Amplitude d1 zugeordnet ist, wobei der Entriegelung des Einstellorgans (14, 16, 56, 58) durch den Riegel (42) eine Verlagerung des Steuerorgans (10) mit einer zweiten Amplitude d2 zugeordnet ist, wobei d1 kleiner als d2 ist.

14. Armbanduhr, die ein Armband umfasst, das mit einer Schließe (1, 100) nach einem der vorhergehenden Ansprüche versehen ist.

## Claims

1. Bracelet clasp (1, 100) of the type comprising first and second free ends, wherein the clasp comprises
first and second fastening members (20, 32) of the bracelet intended to be made respectively integral to the first and second free ends of the bracelet, wherein said fastening members (20, 32) are movable in relation to one another between at least one open position and a closed wearing position, in which they are closer to one another than in the open position, to close the bracelet and determine a usable length for it,
at least one locking member (38, 40) arranged to hold said fastening members (20, 32) of the bracelet in their closed position,
at least one control member (10) for said locking member (20, 32) arranged to unlock the clasp (1, 100) in response to an action of a user and to move from said closed position to said open position,
a device (12, 112) for adjusting the usable length of the bracelet comprising
an adjusting member (16, 56, 58), which bears said first fastening member (20) of the bracelet and
at least one lock (42, 142) capable of having a default closed state, in which said adjusting member (14, 16, 56, 58) is fixed, and an open state, in which said adjusting member (14, 16, 56, 58) is free to slide in the direction of the length of the bracelet with respect to said second fastening member (32) of the bracelet to modify the usable length of the bracelet,
wherein said adjusting device (12, 112) is separate from said locking member (38, 40), and that said lock (42, 142) is arranged to move from its closed state to its open state by the user acting on said control member (10) of the locking member (38, 40) such that said adjusting member (14, 16, 56, 58) is capable of being shifted independently of the open or closed state of the clasp, said clasp being **characterised in that** said adjusting member comprises a support structure (14) that bears said first fastening member (20) of the bracelet and at least one finger (58) arranged to cooperate with said lock (42, 142), wherein the latter comprises a disc (44), which is adjacent to said support structure and in which a slot (46) is provided in the longitudinal direction of the bracelet, wherein said slot (46) has at least two notches (48) capable of cooperating with said finger (58) in the closed state of said lock (42, 142) to define two different respective usable lengths of the bracelet, whereas said finger (58) is capable of sliding into said slot (46) in the open state of said lock (42, 142) to pass from one notch (48) to the other and modify the usable length of the bracelet.

2. Clasp (1, 100) according to claim 1, **characterised in that** said support structure comprises upper (16) and lower (56) walls, between which said disc (44) is arranged, and said finger (58) is in the form of a screw fixing said upper and lower walls (16, 56) to one another.

3. Clasp (1, 100) according to claim 2, **characterised in that** said upper wall (16) is formed by a cover (14) comprising an upper surface bearing side walls (18) having two holes intended to accommodate the ends of a fastening bar (20) of a bracelet strand, and
at least one support surface, against which said lower wall (56) is held by means of said screw (58).

4. Clasp (1, 100) according to any one of claims 1 to 3, **characterised in that** said control member comprises a push-piece (10) capable of being displaced in a substantially perpendicular direction to the longitudinal direction of the bracelet in response to an action of the user, and that said lock (42, 142) is integral to said push-piece (10).

5. Clasp (1, 100) according to claim 4, **characterised in that** it has an additional control member (10), wherein said control members (10) are similar and symmetrical with respect to the longitudinal direction of the bracelet, and that said adjusting device (12, 112) comprises
an additional lock (42, 142) associated with said additional control member (10), wherein said locks (42, 142) are similar and symmetrical with respect to the longitudinal direction of the bracelet, and
an additional finger (58) associated with said additional lock (42, 142).

6. Clasp (1, 100) according to claim 6, wherein it is a deployment clasp-type clasp comprising at least two blades (2, 4) articulated to one another, of which a first blade (2) comprises two bars (8) that are symmetrical with respect to the longitudinal direction of the bracelet and are inserted into a substantially complementary recess of the second blade (4) to place the clasp in its closed position by briefly bringing said bars (8) closer against elastic restoring means (54), wherein the outer side edge of each of said bars (8) cooperates with the corresponding inside edge of said recess to define a locking member (38, 40) of the clasp, **characterised in that**
each of said bars (8) bears one of said push-pieces (10) and one of said locks (42, 142).

7. Clasp (1, 100) according to claim 6, **characterised in that** each of said bars (8) is made in one piece with said push-piece (10) and said corresponding lock (42, 142).

8. Clasp (1, 100) according to any one of the preceding claims, **characterised in that** said adjusting device (12, 112) comprises at least one elastic member (54, 154) that exerts a force on said lock or locks (42, 142) to endeavour to hold it or them in its or their closed state.

9. Clasp (1, 100) according to claim 8, **characterised in that** said adjusting device (12, 112) comprises an intermediate member (52, 152) that is in a fixed position with respect to said lock (42, 142) and has a support surface for an end of said elastic member (54, 154).

10. Clasp (100) according to any one of the preceding claims, **characterised in that** said adjusting device (112) also comprises a stud catch (164) associated with at least two substantially complementary openings (166) arranged to index at least two configurations of the adjusting device (112) corresponding to two different usable lengths of the bracelet.

11. Clasp (100) according to claims 9 and 10, **characterised in that** said stud catch (164) is carried by said intermediate member (152).

12. Clasp (100) according to claims 2 and 11, **characterised in that** said openings (166) are arranged in said upper wall (116) of said adjusting device (112).

13. Clasp (100) according to any one of the preceding claims, **characterised in that** its unlocking is associated with a displacement of said control member (10) of a first amplitude d1, and the unlocking of said adjusting member (14, 16, 56, 58) by said lock (42) is associated with a displacement of said control member (10) of a second amplitude d2, wherein d1 is less than d2.

14. Wristwatch comprising a band fitted with a clasp (1, 100) according to any one of the preceding claims.
